# EUROPÄISCHE PATENTSCHRIFT

(11) **EP 1 792 676 B1**
(45) Veröffentlichungstag und Bekanntmachung des Hinweises auf die Patenterteilung: **30.12.2009**
(21) Anmeldenummer: 06023082.8
(22) Anmeldetag: 07.11.2006
(51) Int. Cl.: B22D 11/055, B22D 11/041

(54) **Kokille zum Stranggiessen von Metall**
Mould for continuous casting of metal
Lingotière pour la coulée en continu

(30) Priorität: 05.12.2005 DE 102005058088; 12.01.2006 DE 102006001812
(43) Veröffentlichungstag der Anmeldung: 06.06.2007
(73) Patentinhaber: KME Germany AG & Co. KG, 49074 Osnabrück (DE)
(72) Erfinder: Wobker, Hans-Günter, Dr., 49565 Bramsche (DE); Hugenschütt, Gerhard, 49191 Belm (DE); Boldt, Raimund, 49078 Osnabrück (DE); Kolbeck, Dietmar, 49439 Steinfeld (DE); Maiwald, Frank, 49492 Westerkappen (DE); Piwowar, Hans-Dirk, 49080 Osnabrück (DE); Reinelt, Daniel, 49074 Osnabrück (DE); Rode, Dirk, Dr., 49088 Osnabrück (DE)
(74) Vertreter: Pietrzykowski, Anja

(56) Entgegenhaltungen:
- EP-A1- 1 468 760
- DE-A1- 3 411 359
- DE-A1- 3 621 073
- JP-A- 3 000 453
- JP-A- 9 276 994
- JP-A- 2003 311 377

## Beschreibung

Die Erfindung betrifft ein Kokillenrohr zum Stranggießen von Metall mit den Merkmalen des Oberbegriffs des Patentanspruchs 1.

Rohrformige Kokillen aus Kupfer oder Kupferlegierungen zum Gießen von Profilen aus Stahl oder anderen Metallen mit hohem Schmelzpunkt sind vielfach im Stand der Technik beschrieben worden. Kokillenrohre besitzen üblicherweise in einer horizontalen Querschnittsebene eine gleichmäßige Wanddicke, die in Strangrichtung aufgrund der Innenkonizität des Kokillenrohrs zunimmt. Die innenkonizität ist an das Erstarrungsverhalten des Stranges und die Stranggussparameter angepasst. Kurz nach der einsetzenden Erstarrung des Stranggussmaterials, also unmittelbar unterhalb des Gießspiegels, kommt es aufgrund des Ober den Querschnitt dreidimensional ausgeprägten Wärmeabflusses zu einem stark unterschiedlich ausgeprägten Abkühlungsverhaken des Gießstrangs. Weil in den Ecken des Kokillenrohrs aufgrund der geometrischen Verhältnisse besonders große Wärmemengen abgeführt werden, zeigt sich dort ein besonders starkes Strangschalenwachstum und damit eine besonders starke Schrumpfung. An den Settenwänden der Kokillenrohre ist die Wärmeabfuhr in der Regel geringer, obschon hier gleichzeitig ein höherer Wärmestrom aufgeprägt wird. Die Folge der lokal unterschiedliche Abkühlung ist ein ungleichmäßiges Strangschalenwachstum, was zu Materialspannungen und Rissen in der Strangschale führen kann und damit das Risiko eines Strangdurchbruches erhöht.

Es wurden bereits eine Reihe von Vorschlägen gemacht, um eine möglichst homogene Wärmeabfuhr zu erreichen und damit auch die Voraussetzung für eine höhere Gleßleistung zu schaffen. Beispielsweise ist aus der DE 36 21 073 A1 und der JP 2003 311377A eine Kokille bekannt, bei welcher nur die bogenförmigen Seitenflächen, nicht hingegen die Eckbereiche mit Kühlnuten versehen werden. Die Kühlung sollte vor allem im Bereich des Gießspiegels erhöht werden, wie es auch in der DE 34 11 359 A1 beschrieben wird. Mit der Verbesserung der Kühlleistung und der Erhöhung der Gleßgoschwindigkeit befasst sich auch die EP 1 468 760 B1, die vorschlägt, dass die Kühlkanäle 65 % bis 95 % der äußeren Oberfläche des Kupferrohrs beanspruchen wobei das Kupferrohr gleichzeitig über den gesamten Umfang und im Wesentlichen über die gesamte Länge mit einem Stützmantel versehen ist. Bei senkrecht oszillierenden Stranggleßkoälten schlägt die DE 195 81 547 C2 vor, die Innenfläche mit Aussparungen oder Einsenkungen zu versehen, die in einem Abstand von 15 mm bis 200 mm unterhalb eines in einem stabilen Betriebszustand erfassten Gießspiegels angeordnet sind. Dadurch soll ebenfalls ein stabiles Gießen bei hoher Geschwindigkeit ermöglicht werden. Alle diese Ansätze tragen der realen Wärmestromvertellung nicht hinreichend Rechnung.

In der JP 03 000 453 A werden unterschiedliche breite und tiefe Kühlnuten in Kokillenplatten von Brammenkokillen mit Schmal- und Breitseitenwänden vorgeschlagen. Die Tiefe oder die breite oder der Abstand kann zu den Eckbereichen hin abnehmen.

Der Erfindung liegt ausgehend vom Stand der Technik die Aufgabe zugrunde, ein Kokillenrohr bereitzustellen, mit welchem die Homogenität der Strangabkühlung noch weiter gesteigert ist, um im Ergebnis höhere Gleßieistungen und eine bessere Strangqualität zu realisieren und welches zudem dazu beiträgt, Spannungen innerhalb der Kokillenwandung zu reduzieren.

Diese Aufgabe ist bei einem Kokillenrohr mit den Merkmalen des Patentanspruchs 1 gelöst.

Vorteilhafte Ausgestaltungen der Erfindung sind Gegenstand der Unteransprüche.

Wesentlich bei dem erfindungsgemäßen Kokillenrohr ist, dass die Kühlwirkung des Kokillenrohrs so optimiert ist, dass sie dem Wärmeangebot des Stranges entspricht, um dadurch zu einer gleichmäßigen Abkühlung zu kommen. Dieses wird dadurch erreicht, dass die Tiefe und Breite der Kühlnuten in der Mitte einer Seitenwand der Kokille am größten ist und in Richtung der Eckbereiche der Seitenwand abnimmt. Entscheidend ist, dass die Querschnittsfläche der Kühlnuten im mittleren Bereich einer Seitenwand größer ist als im Randbereich einer Seitenwand. Es hat sich gezeigt, dass durch das Einbringen der Kühlnuten in der erfindungsgemäßen Art und Weise die in der Seitenwand auftretenden maximalen Vergleichsspannungen deutlich reduziert werden können. Ideal elastische Festigkeitsberechnungen haben bestätigt, dass die Vergleichsspannung um mehr als 30 % von 504 MPa auf 348 MPa reduziert werden kann. Diese Angabe bezieht sich auf einen Kokillenquerschnitt von 130x130 mm, wobei ein Kokillenrohr ohne Nuten einem Kokillenrohr mit den erfindungsgemäß ausgestalteten Nuten gegenübergestellt worden ist. Die auf diese Art erreichte Reduzierung der Spannungen im Kokillenrohr wirkt sich vorteilhaft auf die Standzeit aus und reduziert den thermisch bedingten Verzug des Kokillenrohres. Das erfindungsgemäße Kokillenrohr weist bei dieser Berechnung an jeder Seitenwand acht Nuten im Abstand von 5 mm mit einer sich in Gießrichtung erstreckenden Länge von 200 mm auf. Die mittleren Nuten besitzen eine Tiefe von 5 mm, wohingegen die äußeren Nuten eine Tiefe von 4 mm besitzen bei einer Breite von 12 mm bzw. 8 mm. In den Eckbereichen der Seitenwand sind keine Nuten angeordnet.

Entscheidend für die konkrete Ausführung der Kühlnuten hinsichtlich ihrer Tiefe und Breite ist, dass die Kühlgeometrie dem von innen aufgeprägten Wärmestrom so gut wie möglich entspricht und dadurch ein weitgehend homogenes Temperaturfeld erreicht werden kann, was bislang nur unbefriedigend gelang. Wichtig ist, dass die Kühlnuten in der Mitte der Seitenwand, wo das Wärmeangebot am höchsten ist, tiefer und breiter ausgeführt sind, also eine größere Querschnittsfläche besitzen, als in den eckenradiusnahen Bereichen.

Das Verhältnis von Nutmittenabstand zur Breite einer Kühlnut zwischen 1,2 bis 3 liefert überraschend gute Ergebnisse.

Die besten Ergebnisse können erreicht werden, wenn die Kühlnuten eine Tiefe von 3 mm - 6 mm aufweisen. Dabei soll eine Restwanddieke von 6 mm zwischen dem Kühlnutentiefsten und der Kokillenrohrinnenseite nicht unterschritten werden.

Um die Anzahl der Kühtnuten an unterschiedliche Formate/Abmessungen der Kokillenrohre anzupassen, hat sich für die aufgeführten Nutenabmessungen eine Anzahl von 4 -10 Kühlnuten pro 100 mm Seitenfläche des Kokillenrohres als günstig erwiesen.

Vorzugsweise sind in einem Abstand von 10 mm bis 15 mm vom Radluseckenbamich keine Kühlnuten In der Seitenwand vorgesehen, um die Kühlung hier nicht zu erhöhen und die Steifigkeit der Kokille nicht unnötig zu schwächen.

Die Breite der Kühlnuten ist vorzugsweise zwischen 5 mm - 20 mm zu wählen.

Als strömungstechnisch besonders günstig werden sich Breitten-/Tiefenverhältnisse der Kühlnuten zwischen 1 und 4 angesehen. Davon abweichende Verhältnisse haben ungünstige Einflüsse auf die Strömungsverhältnisse und damit auf die Kühlleistung sowie die Steifigkeit des Kokillenrohrs Im Badspiegelbereich. Die Kühlnuten werden im Nutengrund vorzugsweise mit einem kleinen Übergangsradius zu den Nutwänden versehen, um dort Spannungsspitzen zu vermeiden.

Die Kühlnuten weisen idealerweise im Ein- und Auslaufbereich einen Radius auf, der zur Stromungsopamierung des Kühlwassers und zur Reduzierung von Druckverlusten beiträgt.

Bei einer als günstig erachteten Anordnung der Kühlnuten beträgt ihr gegenseitiger, von der Nutmitte gemessener Abstand zwischen 10 mm und 25 mm.

Grundsätzlich wird angestrebt, dass die Breite der Kühlnuten zur Mitte der Seitenwand hin größer wird und zudem auch die Tiefe zur Mitte hin zunimmt. Die unterschiedliche Kühinutengeometrie kann entweder durch spanende Bearbeitung des Kokillenrohrs oder auch durch spanlose Bearbeitung beim Umformen des Kokillenrohrs hergestellt werden.

Es ist günstig, wenn die Kühlnuten in einem Bereich angeordnet sind, der etwa 50 mm oberhalb der Glaßspiegelsolliage beginnt und sich bis etwa 300 mm unter die Gießspiegelsolllage erstreckt, da in diesem Bereich die größten Wämestromdichten auftreten und damit auch die Spannungen in der Seitenwand des Kokillenrohrs maximal sind. In Gießrichtung tiefer liegende Bereiche, das heißt Bereiche in einem Abstand größer als 300 mm unterhalb der Gießspiegelsolllage müssen zwar ebenfalls gekühlt werden, allerdings ist aufgrund der bereits ausgebildeten Strangschale die Temperaturinhomogenität nicht so groß, als dass die erfindungsgemäß ausgestalteten Nuten zwingend in diesen unteren Bereichen erforderlich sind. Hervorragende Ergebnisse werden bereits dann erzielt, wenn die enfindungsgemäß ausgestalteten Nuten etwa 50 mm oberhalb der Gießspiegelsolllage beginnen und sich bis 300 mm unterhalb der Gießspiegelsolllage erstrecken.

Die Erfindung wird nachfolgend anhand eines in den Zeichnungen dargestellten Ausführungsbeispieis näher erläutert. Die Figuren 1 a und 1b zeigen einmal in perspektivischer Darstellung und einmal in einer Vergrößerung der perspektivischen Darstellung ein Kokillenrohr 1, das in nicht näher dargestellter Weise in einem Wasserkasten positioniert ist. Das Besondere bei diesem Kokillenrohr 1 sind speziell konfigurierte Kühlnuten 2, die an der Außenfläche 3 des Kokillenrohrs 1 ausgebildet sind. Die Kühlnuten 2 erstrecken sich nicht über die gesamte Länge des Kokillenrohrs 1, sondern befinden sich ausschließlich im oberen, eingießseitigen Bereich des Kokillenrohrs 1. In diesem Ausführungsbelspiel besitzen die Kühlnuten 2 eine Länge von 200 mm. Die Kühlnuten 2 befinden sich im Bereich der Gießspiegelsolllage, wobei diese im oberen Viertel der dargestellten Kühlnuten 2 liegt. Das Besondere bei den Kühlnuten 2 dieses Kokillenrohrs ist, dass sie nicht alle gleich breit und tief sind, sondern sich sowohl in der Breite als auch in der Tiefe unterscheiden. In diesem Ausführungsbeispiel sind die äußeren, den Eckbereichen 4 zugewandten Kühlnuten 2a und 2b schmaler als die im mittleren Bereich der jeweiligen Seitenwand liegenden Kühlnuten 2c. Während die mittleren Kühlnuten 2c beispielsweise eine Breite von 12 mm haben, können die vier äußeren Kühlnuten 2a und 2b beispielsweise eine Breite von 8 mm haben. Alle Kühlnuten 2a, 2b, 2c besitzen die gleiche Länge. Es variiert jedoch nicht nur die Breite der Kühlnuten 2a, 2b, 2c, sondern auch deren Tiefe. Das ist daran zu erkennen, dass die Kühlnuten 2a, 2b, 2c im Ein- und Auslaufbereich, d.h. jeweils endseitig einen Radius 5 aufweisen, Der Übergang des Radius 5 zum Tiefsten der einzelnen Kühlnuten 2a, 2b, 2c ist durch eine horizontale Linie zu erkennen. Bei den mittleren Kühlnuten 2c ist die Tiefe erkennbar am größten. Die Tiefe der außenseitig benachbarten Kühlnuten 2b Ist etwas kleiner. Die Tiefe ist bei den außenseitigen, den Eckbereichen 4 zugewandten Kühlnuten 2c am kleinsten.
Die Eckbereiche 4 sind nicht mit Kühlnuten versehen. Das Kokillenrohr wird mit einem nicht näher dargestellten Wasserleitblech im Wasserkasten befestigt, so dass das Kühlwasser in die einzelnen Kühlkanäle 2a, 2b, 2c gedrückt wird. Die Wasserleitbleche sind so angeordnet, dass das Kokillenrohr mittig im Wasserspalt gehalten wird.

## Patentansprüche

1. Kokillenrohr zum Stranggießen von Metall, wobei zumindest ein Teilbereich der Außenfläche (3) des Kokillenrohrs mit Kühlnuten (2, 2c) versehen ist, **dadurch gekennzeichnet, dass** die Tiefe und Breite der Kühlnuten (2, 2a, 2b, 2c) in der Mitte einer Seitenwand des Kokillenrohrs (1) am größten ist und in Richtung der Eckbereiche der Seitenwand abnimmt, wobei das Verhältnis von Nutenmittenabstand zur Breite einer Kühlnut (2, 2a, 2b, 2c) in einem Bereich von 1, 2 bis 3 liegt, wobei die Kühlnuten (2, 2a, 2b, 2c) eine Tiefe von 3 mm bis 8 mm aufweisen bei einer Restwandstärke im Bereich der Kühlnuten (2, 2a, 2b, 2c) von nicht weniger als 6 mm, wobei pro 100 mm Kokillenrohrseitenfläche vier bis zehn Kühlnuten (2, 2a, 2b, 2c) angeordnet sind.

2. Kokillenrohr nach Anspruch 1, **dadurch gekennzeichnet, dass** in einem Abstand von 10 mm bis 15 mm vom Radius der Eckbereiche (4) keine Kühtnuten (2, 2a, 2b, 2c) in der Seitenwand angeordnet sind.

3. Kokillenrohr nach Anspruch 1 oder 2, **dadurch gekennzeichnet, dass** der Nutmittenabstand zweier Kühlnuten (2, 2a, 2b, 2c) in einem Bereich von 10 mm bis 25 mm liegt.

4. Kokillenrohr nach einem der Ansprüche 1 bis 3, **dadurch gekennzeichnet, dass** das Verhältnis zwischen Breite und Tiefe einer Kühlnut (2, 2a, 2b, 2c) in einem Bereich von 1 bis 4 liegt.

5. Kokillenrohr nach einem der Ansprüche 1 bis 4, **dadurch gekennzeichnet, dass** die Kühlnuten (2, 2a, 2b, 2c) eine Breite in einem Bereich von 5 mm bis 20 mm besitzen.

6. Kokillenrohr nach einem der Ansprüche 1 bis 5, **dadurch gekennzeichnet, dass** die Kühlnuten (2, 2a, 2b, 2c) in einem Bereich angeordnet sind, der 50 mm oberhalb der Gießspiegelsolllage beginnt und sich bis 300 mm unter die Gießspiegelsolllage erstreckt.

7. Kokillenrohr nach einem der Ansprüche 1 bis 6, **dadurch gekennzeichnet, dass** die Kühlnuten (2, 2a, 2b, 2c) im Nutgrund mit einem Übergangsradius zur Nutwand versehen sind.

8. Kokille nach einem der Ansprüche 1 bis 7, **dadurch gekennzeichnet, dass** Kühlnuten (2, 2a, 2b, 2c) in ihrem Ein- und Auslaufbereich einen Radius (5) aufweisen.

## Claims

1. Mould pipe for the continuous casting of metal, wherein at least a part region of the outer face (3) of the mould pipe is provided with cooling grooves (2, 2c), **characterised in that** the depth and width of the cooling grooves (2, 2a, 2b, 2c) are greatest in the centre of a side wall of the mould pipe (1) and decrease in the direction of the corner regions of the side wall, the ratio of the groove centre to centre spacing to the width of a cooling groove (2, 2a, 2b, 2c) being in a range of 1.2 to 3, wherein the cooling grooves (2, 2a, 2b, 2c) have a depth of 3 mm of 8 mm with a residual wall thickness in the region of the cooling grooves (2, 2a, 2b, 2c) of not less than 6 mm, four to ten cooling grooves (2, 2a, 2b, 2c) being arranged for each 100 mm of mould pipe side face.

2. Mould pipe according to claim 1, **characterised in that** no cooling grooves (2, 2a, 2b, 2c) are arranged in the side wall within a spacing of 10 mm to 15 mm from the radius of the corner regions (4).

3. Mould pipe according to claim 1 or 2, **characterised in that** the groove centre to centre spacing of two cooling grooves (2, 2a, 2b, 2c) is in a range of 10 mm to 25 mm.

4. Mould pipe according to any one of claims 1 to 3, **characterised in that** the ratio between the width and the depth of a cooling groove (2, 2a, 2b, 2c) is in a range of 1 to 4.

5. Mould pipe according to any one of claims 1 to 4, **characterised in that** the cooling grooves (2, 2a, 2b, 2c) have a width in a range of 5 mm to 20 mm.

6. Mould pipe according to any one of claims 1 to 5, **characterised in that** the cooling grooves (2, 2a, 2b, 2c) are arranged in a region, which begins 50 mm above the desired casting bath level position and extends to 300 mm below the desired casting bath level position.

7. Mould pipe according to any one of claims 1 to 6, **characterised in that** the cooling grooves (2, 2a, 2b, 2c) are provided, in the groove base, with a transition radius to the groove wall.

8. Mould according to any one of claims 1 to 7, **characterised in that** cooling grooves (2, 2a, 2b, 2c), in their inlet and outlet region, have a radius (5).

## Revendications

1. Lingotière de coulée en continu de métal, dans laquelle:
- au moins une zone partielle de sa surface extérieure (3) est munie de rainures de refroidissement (2, 2c),
**caractérisée en ce que**
la profondeur et la largeur des rainures de refroidissement (2, 2a, 2b, 2c) sont les plus grandes au milieu d'une paroi latérale de la lingotière (1) et diminuent en direction des zones de coin de la paroi latérale,
le rapport entre l'intervalle entre les milieux des rainures par rapport à la largeur des rainures de refroidissement (2, 2a, 2b, 2c) se situe dans une plage comprise entre 1, 2 ou 3,
les rainures de refroidissement (2, 2a, 2b, 2c) ayant une profondeur de 3 à 8 mm pour une épaisseur de paroi résiduelle au niveau des rainures de refroidissement (2, 2a, 2b, 2c) qui n'est pas inférieure à 6 mm et pour 100 mm de surface latérale de la lingotière, il y a jusqu'à dix rainures de refroidissement (2, 2a, 2b, 2c).

2. Lingotière selon la revendication 1,
**caractérisé en ce qu'**
il n'y a pas de rainures de refroidissement (2, 2a, 2b, 2c) dans la paroi latérale à une distance comprise entre 10 mm et 15 mm par rapport au rayon des zones de coin (4).

3. Lingotière selon la revendication 1 ou 2,
**caractérisée en ce que**
la distance des milieux de deux rainures de refroidissement (2, 2a, 2b, 2c) se situe dans une plage de 10 mm à 25 mm.

4. Lingotière selon les revendications 1 à 3,
**caractérisée en ce que**
le rapport entre la largeur et la profondeur d'une rainure de refroidissement (2, 2a, 2b, 2c) se situe dans une plage comprise entre 1 et 4.

5. Lingotière selon les revendications 1 à 4,
**caractérisée en ce que**
les rainures de refroidissement (2, 2a, 2b, 2c) ont une largeur de l'ordre de 5 mm à 20 mm.

6. Lingotière selon les revendications 1 à 5,
**caractérisée en ce que**
les rainures de refroidissement (2, 2a, 2b, 2c) sont prévues dans une zone qui commence à 50 mm au-dessus de la position de consigne du niveau de coulée et s'étendant jusqu'à 300 mm sous la position de consigne du niveau de coulée.

7. Lingotière selon les revendications 1 à 6,
**caractérisée en ce que**
les rainures de refroidissement (2, 2a, 2b, 2c) ont un fond de rainure avec un rayon transitoire vers la paroi de la rainure.

8. Lingotière selon les revendications 1 à 7,
**caractérisée en ce que**
les rainures de refroidissement (2, 2a, 2b, 2c) ont un rayon (5) dans leur zone d'entrée et dans leur zone de sortie.
